# EUROPÄISCHE PATENTSCHRIFT

(11) **EP 0 217 110 B1**
(45) Veröffentlichungstag und Bekanntmachung des Hinweises auf die Patenterteilung: **08.11.1989**
(21) Anmeldenummer: 86111654.9
(22) Anmeldetag: 22.08.1986
(51) Int. Cl.: H01F 41/00, H01F 41/10, H01F 15/10

(54) **Spulenkörper aus Isolierstoff mit vergossener elektrischer Spule und Verfahren zu dessen Herstellung**
Bobbin of insulating material with a moulded electric coil, and method of making the same
Corps de bobine en matériau isolant à bobine électrique surmoulée et sa méthode de fabrication

(30) Priorität: 04.09.1985 DE 3531614; 13.09.1985 DE 3532818
(43) Veröffentlichungstag der Anmeldung: 08.04.1987
(73) Patentinhaber: SIEMENS AKTIENGESELLSCHAFT, 80333 München (DE)
(72) Erfinder: Rohloff, Rolf, D-8700 Würzburg 25 (DE)

(56) Entgegenhaltungen:
- DE-A- 2 720 446
- DE-B- 1 564 607
- US-A- 2 882 504

## Beschreibung

Die Erfindung bezieht sich auf einen Spulenkörper mit vergossener elektrischer Spule und ein Verfahren zu dessen Herstellung; derartige Spulenkörper werden z.B. als Erregerspulen für Laugenpumpen antreibende Spaltpolmotoren verwendet und weisen zur Gewährleistung der geforderten Betriebssicherheit einen vollständig vergossenen Spulenwickel mit an Anschlußlaschen für eine äußere elektrische Anschlußleitung angelöteten Spulenwicklungsenden auf.

Bei einer durch das DE-U 71 18 519 bekannten derartigen vergossenen Erregerspule wird als sogenannte verlorene Gußform ein trogförmiger Spulenkasten verwendet, von dessen oberer offenen Seite der vorgewickelte, bereits mit angelöteten Anschlußlaschen versehene Spulenwickel eingelegt werden. Die als Steckkontaktglieder ausgebildeten Anschlußlaschen werden in an die Außenwandung des Spulenkastens angegossene, zur Oberseite des Spulenkastens offene Taschen formschlüssig eingesteckt. Der derart bestückte Spulenkasten wird mit Gießharz ausgegossen, wobei zur Gewährleistung einer allseitigen Gießharzeinbettung der eingelegte Spulenwickel durch Distanzrippen in hinreichendem Abstand zu den Wandungen des Spulenkastens gehalten wird und das Gießharz über gesonderte Durchflußöffnungen vom Inneren des Spulenkastens auch in die Taschen einfließen kann.

Bei einer durch die DE-AS 15 64 607 bekannten unvergossenen Erregerspule ist die Wicklung in einen Wickelraum zwischen zwei Stirnflanschen eingewickelt; die Spulenenden sind durch Durchführungsöffnungen in den Stirnflanschen durchgeführt und an in Taschen an der Außenseite der Stirnflansche formschlüssig gehaltene Steckkontaktglieder angeschlossen. Die Taschen sind jeweils nach axial außen offen ausgebildet, derart daß ein Kontaktstift am inneren Ende der Steckkontaktglieder aus der offenen Tasche frei herausragend ausschwenkbar und nach dem Anschluß eines Spulenwicklungsendes in diese Tasche rückschwenkbar ist. Zur isolierten Abdeckung und zur zusätzlichen Fixierung der Steckkontaktglieder in der nach axial außen offenen Tasche wird über diese eine Abdeckkappe arretierend übergesteckt. Zum Schutz der auf den Spulenkörper aufgewickelten und von den Stirnflanschen radial überragten Wicklung ist die radial äußerste Wicklungslage in üblicher Weise unmittelbar von einem Isolierband umschlungen.

Durch die DE-AI 2 720 446 ist ein Verfahren zur Herstellung eines Spulenkörpers aus Isolierstoff mit vergossener elektrischer Spule bekannt, bei dem die Wicklungsenden einer in eine Spulenschachtel eigebrachten Spule mit Anschlußklemmen kontaktiert sind, die in ein mit der Spulenschachtel integriertes Anschlußgehäuse dichtend eingepreßt sind; die Spulenschachtel und das mit ihrer Offnung verbundene Ende des Anschlußgehäuses sind bis zum einem vorspringenen Rand in Gießharz eingebettet.

Gemäß Aufgabe vorliegender Erfindung soll eine durch Vergießen von Spulenwickel und deren Kontaktstellen zu einem äußeren Leitungsanschluß vollisoliert und feuchtigkeitsgeschützte Spule, z.B. eine Erregerspule für einen Laugenpumpenmotor, geschaffen werden, deren Wicklung auf den Spulenkörper und deren Anschluß an die Kontaktstellen auf einfache Weise maschinell, insbesondere mittels Handhabungsautomaten, erfolgen kann.

Die Lösung dieser Aufgabe gelingt bei einem Spulenkörper mit vergossener Spule der eingangs genannten Art durch die Lehre des Anspruchs 1.

Vorteilhafte Ausgestaltungen sind Gegenstand der Unteransprüche 2 bis 10.

Anspruch 11 kennzeichnet ein vorteilhaftes Herstellungsverfahren für den Spulenkörper gemäß einem der Ansprüche 1 bis 10.

Der erfindungsgemäß aufgebaute bzw. bewickelte, konfektionierte und vergossene Spulenkörper ermöglicht in vorteilhafter Kombination einerseits die maschinelle Herstellung des Spulenwickels,z.B. durch Flyerwickeln des Spulendrahtes direkt auf den axial durch die Stirnflansche begrenzten Spulenkörperkern und andererseits trotzdem das vollständige Vergießen dieses Spulenwickels mit gewährleistetem Isolationsschutz, insbesondere beim Einsatz für Antriebsmotoren von Laugenpumpen. Das Kontaktieren der Steckkontaktglieder mit den Spulenwicklungsenden beim Einwickeln der Spule wird dadurch besonders vereinfacht, daß die Taschen jeweils nach axial außen offen ausgebildet und durch die Abdeckfolie angeformte Ohren mitabdeckbar sind und die Steckkontaktglieder jeweils an ihrem inneren Ende einen zum Anschluß der Spulenenden seitlich wegschwenkbaren mit einem Kontaktende axial aus den Taschen frei herausragenden und mit den kontaktierten Spulenenden rückschwenkbaren Kontaktstift aufweisen.

Die Erfindung sowie weitere vorteilhafte Ausgestaltungen der Erfindung werden im folgenden anhand eines schematisch dargestellten Ausführungsbeispiels in der Zeichnung näher erläutert; darin zeigen:
Fig. 1 in perspektivischer Darstellung eine Spule mit bereits auf ihren Spulenkörper aufgewickelter, mit den Steckkontaktgliedern verbundener Wicklung,
Fig. 2 einen Detailausschnitt der Fig.1 im Bereich eines in einer Tasche konfetkionierten Steckkontaktgliedes,
Fig. 3 die Spule gemäß Fig. 1 nach dem Vergießen,
Fig. 4 eine erste Ausführung einer Abdeckfolie als biegsames, an die Außenkanten des Spulenkörpers anlegbares Flachteil;
Fig.5 eine zweite Ausführung einer Abdeckfolie als konturvorgeformte, über den bewickelten Spulenkörper stülpbares Topfteil.

Auf einen Kunststoff-Spulenkörper 2 ist zwischen seinen beiden axial begrenzenden Stirnflanschen 21,22 eine Spule 1 gewickelt. Die beiden Spulenenden 11,12 sind über Durchführungsöffnungen 25,26 in den Stirnflanschen 21,22 mit Steckkontaktgliedern 3,4 verbunden, die in an die Außenseiten der Stirnflansche 21,22 angeformte Taschen 23,24 formschlüssig gehaltenen sind.

Zur einfachen und sicheren maschinellen Einwicklung der Spule 1 und der gleichzeitig ebenfalls maschinell zu bewerkstelligenden Kontaktierung der Steckkontaktglieder 3,4 mit den Spulenenden 11,12 weisen die inneren Enden der Steckkontaktglieder 3,4 seitlich aus der offenen Seite der Taschen 23,24 wegschwenkbare und aus den Taschen 23,24 frei herausragende Kontaktstifte 31,41 auf, von denen der eine zu Beginn des Einwickelns der Spule 1 mit deren Spulenanfang und der andere nach dem Einwickeln der Spule 1 mit derem Spulenende umwickeltwird. Die mit den Spulenenden 11,12 umwickelten Stifte 31,41 werden aus der in Fig.2 dargestellten weggeschwenkten Lage in die in Fig.1 dargestellte Betriebslage anschließend zurückgeschwenkt.

Zum Vergießen der in Fig.1 bzw.Fig.2 dargestellten Spule 1 mit offener Spulenwicklung ist eine aus Fig.4 bzw.Fig.5 ersichtliche Abdeckfolie 5 bzw.7 um die Unterseite und die beiden Seitenflächen des Spulenkörpers 2 derart gelegt, daß die Abdeckfolie 5 bzw.7 radial außen an den Stirnflanschen 21,22 anliegt. Zur Abdichtung sind die radialen Außenkanten der Stimflansche 21,22 mit der anliegenden Fläche der Abdeckfolie 5 bzw.7 verklebt oder z.B. durch Ultraschall verschweißt.

Gemäß Fig.4 besteht die Abdeckfolie 5 aus einem aus einer ebenen Folienbahn formgestanzten Biegeteil. An die Abdeckfolie 5 sind gleichzeitig Ohren 51,52 mitangestanzt, die um die offenen Seiten der Taschen 23,24 umgelegt bzw. umgebogen sind und mit deren Außenkanten ebenfalls abdichtend verklebt bzw. verschweißt werden können. Gemäß Fig.5 ist nach einer weiteren Ausgestaltung der Erfindung als Abdeckfolie 7 ein konturvorgeformter Topf aus einer Folie tiefgezogen, geblasen order gespritzt. An die Abdeckfolie 7 in Form eines Topfes sind einstückig Taschenumkleidungen 73,74 mitangeformt; um ein späteres Aufstecken des Spulen-Eisenkerns auf einfache Weise zu ermöglichen, ist in vorteilhafter Weise der Topf, z.B. mittels entsprechender Perforierungen, dazu mit außreißbaren bzw. wegdrückbaren Fensteröffnungen 71,72 versehen.

Durch die Abdeckfolie 5 bzw.7 wird in vorteilhafter und besonders einfacher Weise die gemäß Fig.1,2 mit Automaten problemlos bewickelbare und konfektionierbare Spule 1 zu einer Vergußform weitergebildet, in die anschließend von der offenen Oberseite her eine Vergußmasse 6, z.B. ein Gießharz, eingegossen werden kann. Die Durchführungsöffnungen 25,26 für die Spulenenden 11,12 sind in vorteilhafter Weise derart angeordnet, daß sie gleichzeitig als Kanäle für die Gießharzmasse dienen, die somit auch in die Kontakträumen der Taschen 23,24 eindringt. Die in vorteilhafter Weise unter Vakuum eingebrachte Vergußmasse füllt alle freien Räumen zwischen der Wicklung und dem Spulenkörper bzw. der Abdeckfolie aus, so daß ein in Fig.3 dargestellte voll vergossene und somit feuchtigkeits- und isolationsgeschützte Erregerspule mit zwei oben aus den Taschen 23,24 herausragenden Anschlußteilen für eine äußere Anschlußleitung entsteht.

Kurzgefaßt ist also der Gegenstand vorliegender Erfindung wie folgt gekennzeichnet: Es soll eine durch Vergießen der angeschlossen Spulenwicklung voll geschützte elektrische Spule geschaffen werden, bei deren Herstellung die Wicklung auf einfache Weise durch Automaten auf den Spulenkörper aufgewickelt und angeschlossen werden kann; dazu wird die Spule als offene Wicklung, z.B. mittels Flyer, auf den Kern des Spulenkörpers zwischen dessen Stirnflansche eingewickelt und mit ihren Enden an Steckkontaktglieder in Taschen an der Außenseite der Stirnflansche angeschlossen. Der Wickelraum wird durch eine in radialem Abstand eingebrachten Wicklung gehaltene und an den Außenkanten der Stirnflansche dichtend anliegende Abdeckfolie bis auf eine verbleibende Einfüllöffnung verschlossen und die derart gebildete Vergußform mit Gießharz ausgefüllt.

Bei der Herstellung der Spule wird zweckmäßigerweise wie folgt vorgegangen: Durch einen maschinellen Wickelautomaten wird der Spulenanfang um den seitlich aus der Tasche 24 weggeschwenkten Kontaktstift 41 gewickelt; anschließend wird der Wicklungsdraht durch die Durchführungsöffnung 26 in den Wickelraum derart geführt, daß von dem Flyer der gesamte Spulenwickel der Spule 1 in den Wickelraum zwischen den Stirnflanschen 21 bzw.22 eingewickelt werden kann. Danach wird das Spulenende durch die Durchführungsöffnung 25 zu dem ebenfalls seitlich aus der Tasche 23 herausgeschwenkten Kontaktstift 41 geführt um diesen gewickelt und anschließend abgetrennt. Nach dem Rückschwenken der Kontaktstifte 31 bzw.41 wird die Abdeckfolie 5 um die Unterseite und die Seitenflächen des Spulenkörpers 2 gelegt, wobei durch die an die Abdeckfolie 5 angestanzten Ohren 51,52 auch die Durchführungen 25,26 sowie die offenen Seiten der Taschen 23,24 zugedeckt werden. Die Abdeckfolie kann dazu nicht nur als aus einem ebenen Blatt gestanztes Flachteil um die Stirnflansch-Außenkanten gebogen sondern auch als konturvorgeformtes z.B. tiefgezogenes Topfteil über den bewickelten Spulenkörper gestülpt werden.

Anschließend werden die Berührungsflächen zwischen den radialen Außenkanten des Spulenkörpers 2 bzw.den Taschen 23,24 und der Abdeckfolie 5 gegenseitig verklebt oder durch Wärmeeinwirkung, z.B. Ultraschall, verschweißt. In die derart gebildete verlorene Gußform aus Spulenkörper und Abdeckfolie wird von der noch offenen Oberseite her die Vergußmasse unter Vakuum eingefüllt, die sowohl die freien Räume zwischen der Wicklung und dem Spulenkörper 2 ausfüllt als auch durch die Durchführungsöffnungen in die Kontakträumen der Taschen 23,24 eindringen kann.

## Patentansprüche

1. Spulenkörper aus Isolierstoff mit vergossener elektrischer Spule mit den Merkmalen:
a) Der Spulenkörper (2) weist einen durch axiale Stirnflansche (21; 22) begrenzten Wickelraum auf;
b) an den axialen Außenflächen der Stirnflansche (21; 22) sind über je eine Durchführungsöffnung (25 bzw.26) mit dem Wickelraum verbundene Taschen (23 bzw.24) angeformt;
c) in den Taschen (23 bzw.24) ist jeweils zumindest ein Steckkontaktglied (3 bzw.4) gehalten, das mit einem äußeren Anschlußteil aus den Taschen (23 bzw.24) herausragt;
d) in den Wickelraum ist eine radial von den Stirnflanschen (21; 22) überragte elektrische Spule (1) eingewickelt und mit ihren Spulenenden (11 bzw.12) jeweils mit einem Steckkontaktglied (3 bzw.4) verbunden;
e) in radialem Abstand zur Spule (1) ist der Wickelraum zwischen den Stirnflanschen (21; 22) bis auf eine Einfüllöffnung für ein Vergußmittel (6) durch eine mit den Stirnflanschen (21; 22) abgedichtet verbundene Abdeckfolie (5 bzw.7) verschlossen;
f) der durch die Stirnflansche (21; 22) und die Abdeckfolie (5 bzw.7) begrenzte Wickelraum ist mit einer feuchtigkeits- und/oder elektrisch isolierenden Vergußmittel (6) ausgefüllt.

2. Spulenkörper nach Anspruch 1 mit dem Merkmal:
g) Die Abdeckfolie (5) besteht aus einem aus einer ebenen Folienbahn formgestanzten Biegeteil.

3. Spulenkörper nach Anspruch 2 mit dem Merkmal:
h) Die Taschen (23 bzw.24) sind jeweils nach axial außen offen ausgebildet und durch an die Abdeckfolie (5) angeformte Ohren (51 bzw.52) mitabdeckbar.

4. Spulenkörper nach Anspruch 1 mit dem Merkmal:
i) Die Abdeckfolie (7) besteht aus einem konturvorgeformten, über den bewickelten Spulenkörper einschließlich seiner Taschen (23 bzw.24) überstülpbaren Topf.

5. Spulenkörper nach Anspruch 4 mit dem Merkmal:
j) Die axialen Stirnseiten der Abdeckfolie (7) sind mit ausreißbaren Fensteröffnungen (71,72) zum Durchstecken eines Spulen-Eisenkerns versehen.

6. Spulenkörper nach einem der Ansprüche 1-4 mit dem Merkmal:
k) Die Abdeckfolie (5 bzw.7) liegt gegen die radialen Außenkanten der Stirnflansche (21; 22) an.

7. Spulenkörper nach einem der Ansprüche 1-6 mit dem Merkmal:
I) Die Abdeckfolie (5 bzw.7) ist mit den Stirnflanschen (21; 22) verschweißt und/oder verklebt.

8. Spulenkörper nach einem der Ansprüche 1-7 mit dem Merkmal:
m) Die Durchführungsöffnungen (25; 26) liegen außerhalb der Spule (1) jedoch innerhalb des durch die Stimflansche (21; 22) und die Abdeckfolie (5 bzw.7) begrenzten Vergußraums.

9. Spulenkörper nach Anspruch 8 mit dem Merkmal:
n) Die Durchführungsöffnungen (25 bzw.26) sind jeweils als radial offene Nut in der Außenseite der Stirnflansche (21 bzw.22) angeordnet und durch die Abdeckfolie (5 bzw.7) an ihrer offenen Seite mitabdeckbar.

10. Spulenkörper nach Anspruch 9 mit dem Merkmal:
o) Die Steckkontaktglieder (3 bzw.4) weisen jeweils an ihrem inneren Ende einen zum Anschluß der Spulenenden (11,12) seitlich wegschwenkbaren, mit einem Kontaktende axial aus den Taschen (23 bzw.24) frei herausragenden und mit den kontaktierten Spulenenden (11 bzw.12) rückschwenkbaren Kontaktstift (31 bzw.41) auf.

11. Verfahren zur Herstellung eines Spulenkörpers (2) aus Isolierstoff mit vergossener elektrischer Spule (1) nach einem der Ansprüche 1 bis 10 mit folgenden Verfahrensschritten:
a) Wickeln der elektrischen Spule (1) in den radial von den Stirnflanschen (21; 22) überragten Wickelraum und Kontaktieren der Spulenenden (11 bzw. 12) der elektrischen Spule (1) mit jeweils einem der in den Taschen (21; 22) gehaltenen Steckkontaktglieder (3 bzw. 4);
b) Verschließen des Wickelraums bis auf eine verbleibende Einfüllöffnung für ein Vergußmittel (6) durch eine in radialem Abstand zwischen den Stirnflanschen (21; 22) mit diesen abgedichtet verbundenen Abdeckfolie (5 bzw. 7);
c) Ausfüllen des durch die Stirnflansche (21; 22) und die Abdeckfolie (5 bzw. 7) begrenzten Wickelraums mit einem feuchtigkeits- und/oder elekktrisch isolierenden Vergußmittel (6).

## Claims

1. Coil bobbin made of insulating material with encapsulated electrical coil having the features:
a) The coil bobbin (2) has a winding space which is limited by axial front flanges (21; 22);
b) pre-formed on the axial outer surfaces of the front flanges (21; 22) there are pockets (23 or 24) which are connected with the winding space by way of a respective through opening (25 or 26);
c) held in the pockets (23 or 24) there is, in each case, at least one plug-in contact member (3 or 4) which projects out of the pockets (23 or 24) with one outer connection part;
d) an electrical coil (1), above which the front flanges (21; 22) radially project, is wound into the winding space and is connected with its coil ends (11 or 12) respecitvely with a plug-in contact member (3 or 4);
e) at a radial distance from the coil (1) the winding space between the front flanges (21; 22) up to a feed opening for an encapsulating means (6) is closed by means of a cover foil (5 or 7) which is connected with the front flanges (21; 22) in a sealed manner;
f) the winding space which is limited by the front flanges (21; 22) and the cover foil (5 or 7) is filled up with a moisture insulating and/or electrically insulating encapsulating means (6).

2. Coil bobbin according to claim 1 having the feature:
g) The cover foil (5) consits of a bent portion which is stamped from a planar foil sheet.

3. Coil bobbin according to claim 2 having the feature:
h) The pockets (23 or 24) are formed, in each case, so that they are open axially outwards and can be joitly covered by means of lugs (51 or 52) which are pre-formed on the cover foil (5).

4. Coil bobbin according to claim 1 having the feature:
i) The cover foil (7) consists of a contour-performed pot which may be slipped over the wound coil bobbin including its pockets (23 or 24).

5. Coil bobbin according to claim 4 having the feature:
j) The axial front sides of the cover foil (7) are provided with window openings (71, 72) which can be broken out for the purpose of inserting a coil iron core.

6. Coil bobbin according to one of the claims 1 to 4 having the feature:
k) The cover foil (5 or 7) rests against the radial outer edges of the front flanges (21; 22).

7. Coil bobbin according to one of the claims 1 to 6 having the feature:
I) The cover foil (5 or 7) is welded and/or glued together with the front flanges (21; 22).

8. Coil bobbin according to one of the claims 1 to 7 having the feature:
m) The through openings (25; 26) lie outside the coil (1), yet inside the encapsulation space which is limited by the front flanges (21; 22) and the cover foil (5 or 7).

9. Coil bobbin according to claim 8 having the feature:
n) The through openings (25 or 26) are, in each case, arranged as a radially open groove in the outside of the front flanges (21 or 22) and can be jointly covered by means of the cover foil (5 or 7) on their open side.

10. Coil bobbin according to claim 9 having the feature:
o) The plug-in contact members (3 or 4) have, in each case, at their inner end a contact pin (31 or 41) which canbe swung away laterally for the purpose of connecting the coil ends (11, 12), projects freely with one contact end axially out of the pockets (23 or 24) and can be swung back with contacted coil ends (11 or 12).

11. Method for producing a coil bobbin (2) of insulating material with encapsulated electrical coil (1) according to one of the claims 1 to 10 with the following method steps:
a) Winding the electrical coil (1) into the winding space, above which the front flanges (21; 22) radially project, and contacting the coil ends (11 or 12) of the electrical coil (1) with, in each case, one of the plug-in contact members (3 or 4) held in the pockets (21; 22);
b) Closing the winding space up to a remaining feed opening for an encapsulating means (6) by means of a cover foil (5 or 7) which is connected, with a radial distance between the front flanges (21; 22), with the latter in a sealed manner;
c) Filling up the winding space, which is limited by the fron flanges (21; 22) and the cover foil (5 or 7), with a moisture insulating and/or electrically insulating encapsulating means (6).

## Revendications

1. Corps de bobine réalisé en un matériau isolant, comportant un bobine électrique enrobée, présentant les caractéristiques suivantes:
a) le corps de bobine (2) possède un espace de bobinage limité par des flasques frontaux axiaux (21; 22);
b) des logements (23 ou 24), reliés à l'espace de bobinage par l'intermédiaire d'ouvertes respectives de passage (25 ou 26), sont formés par façonnage dans les surfaces extérieurs axiales des brides frontales (21; 22);
c) dans les logements (23 ou 24) se trouve maintenu respectivement au moins un élément de contact enfichable (3 ou 4), qui fait saillie, par un élément extérieur de raccordement, hors des logements (23 ou 24);
d) une bobine électrique (1), qui déborde radialement par rapport aux flasques frontaux (21, 22), et enroulée dans l'espace de bobinage et est reliée, par ses extrémités (11 ou 12), à des éléments respectifs de contact enfichables (3 ou 4),
e) à une distance radiale de la bobine (1 l'espace de bobinage situé entre les brides frontales (21; 22) est fermé, hormis au niveau d'une ouverture de remplissage pour un matériau d'enrobage (26), par une feuille de revêtement (5 ou 7), reliée de façon étanche aux flasques frontaux (21; 22);
f) l'espace de bobinage, limité par les flasques frontaux (21; 22) et la feuille de revêtement (5 ou 7), est rempli par un matériau d'enrobage (6) isolant vis-à-vis de l'humidité et/ou électriquement isolant.

2. Corps de bobine suivant la revendication 1, po- sédant la caractéristique suivante:
g) la feuille de revêtement (5) est constituée par un élément flexible formé par estampage à partir d'une feuille plane.

3. Corps de bobine suivant la revendication 2, possédant la caractéristique suivante:
h) les logements (23 ou 24) sont ouverts respectivement vers l'extérieur dans la direction axiale et peuvent être fermés par des rabats (51 ou 52) formés par façonnage sur la feuille de revêtement (5).

4. Corps de bobine suivant la revendication 1, présentant la caractéristique suivante:
i) la feuille de revêtement (7) est constituée par un pot à contour préformé, pouvant être emmanché par-dessus le corps de bobine muni de son bobinage, y compris les logements (23 ou 24) de ce corps de bobine.

5. Corps de bobine selon la revendication 4, présentant la caractéristique suivante:
j) les faces frontales axiales de la feuille de revêtement (7) comportent des ouvertures arracha- bles formant fenêtres (71, 72), permettant l'enfi- chage d'un noyau de fer de la bobine.

6. Corps de bobine suivant l'une des revendications 1-4, présentant la caractéristique suivante:
k) la feuille de revêtement (5 ou 7) s'applique contre les bords extérieurs radiaux de la bride frontale (21; 22).

7. Corps de bobine suivante l'une des revendications 1-6, présentant la caractéristique suivante:
I) la feuille de revêtement (5 ou 7) est soudée et/ou collée aux flasques frontaux (21; 22).

8. Corps de bobine suivante l'une des revendications 1-7, présentant la caractéristique suivante:
m) les ouvertures de passage (25; 26) sont situées à l'extérieur de la bobine (1), mais à l'intérier de l'espace d'enrobage, limité par le flasque frontal (21; 22) et la feuille de revêtement (5 ou 7).

9. Corps de bobine suivant la revendication 8, présentant la caractéristique suivante:
n) les ouvertes de passage (25 ou 26) sond disposées, respectivement sous la forme d'une gorge ouverte radialement, dans la face extérieure du flasque frontal (21 ou 22), et peuvent être recou- vertes simultanément, au niveau de leur côté ouvert, par la feuille de revêtement (5 ou 7).

10. Corps de bobine suivant la revendication 9, présentant la caractéristique suivante:
o) les elements de contact enfichables (3, 4) possèdent chacun, au niveau de leur extrémité intérieure, un broche de contact (31 ou 41), qui peut être pivotée latéralement pour le raccordement des extrémitées (11, 12) de la bobine, fait saillie librement axialement, par une extrémité de contact, hors des logements (22 ou 24) et peut être rabattue avec les extrémités raccordées (11 ou 12) de la bobine.

11. Procédé pour fabriquer un corps de bobine (2) réalisé en un matériau isolant et comportant une bobine électrique enrobée (1) suivant l'une des revendications 1 à 10, incluant les étapes opératoires suivantes:
a) bobinage de la bobine électrique (1) dans l'espace de bobinage, qui déborde radialement au-delà des flasques frontaux (21; 22) et établissement du contact entre les extrémités (11 ou 12) de la bobine électrique (1) et respectivement l'un des éléments de contact enfichables (3, 4) maintenus dans les logements (21; 22);
b) fermeture de l'espace de bobinage hormis au niveau d'une ouverture subsistante de remplissage pour une masse d'enrobage (6), à l'aide d'une feuille de revêtement (5 ou 7) située à une certaine distance radiale entre les flasques frontaux (21; 22) et reliée de façon étanche à ces flasques;
c) remplissage de l'espace de bobinage limité par le flasque frontal (21; 22) et la feuille de revêtement (5 ou 7), avec une masse de remplissage (6) isolante vis-à-vis de l'humidité et/ou électriquement isolante.
